# EUROPÄISCHE PATENTSCHRIFT

(11) **EP 1 408 283 B1**
(45) Veröffentlichungstag und Bekanntmachung des Hinweises auf die Patenterteilung: **18.05.2011**
(21) Anmeldenummer: 03022443.0
(22) Anmeldetag: 07.10.2003
(51) Int. Cl.: F24D 19/02

(54) **Befestigungsvorrichtung für Heizkörper**
Mounting device for radiators
Dispositif de fixation pour des radiateurs

(30) Priorität: 07.10.2002 DE 10246631
(43) Veröffentlichungstag der Anmeldung: 14.04.2004
(73) Patentinhaber: The Heating Company BVBA, 3650 Dilsen-Stokkem (BE)
(72) Erfinder: Aerts, Frederik, 3580 Beringen (BE)
(74) Vertreter: Schrooten, Rolf

(56) Entgegenhaltungen:
- EP-A- 1 039 240
- WO-A-2004/090429
- DE-A- 2 360 001
- DE-A- 19 611 767
- DE-U- 9 311 681

## Beschreibung

Die vorliegende Erfindung betrifft einen Heizkörper nach dem Oberbegriff von Anspruch 1. Sie betrifft somit einen Heizkörper, insbesondere einen Design-Heizkörper, der eine Vorrichtung zur Befestigung an einer Befestigungsfläche aufweist, wobei die Befestigungsvorrichtung mehrere, vorzugsweise vier, an der Befestigungsfläche befestigbare Halteelemente aufweist, die jeweils in mindestens einer Ebene schwenkbar am Heizkörper gelagert sind. Die Befestigungsfläche kann vorzugsweise durch eine Wand, aber auch durch einen Boden oder an anderen Trägern ausgebildet sein.

Es sind bereits zahlreiche Vorrichtungen zur Befestigung von Heizkörpern an Wänden bekannt. Vielfach werden dabei Halteelemente verwendet, die in Ausnehmungen bzw. Hohlräume des Heizkörpers eingreifen. Bei Rohrheizkörpern greifen derartige Halteelemente von der Rückseite her in die Zwischenräume zwischen den Heizrohren ein, wodurch sie von der Vorderseite sichtbar sind, was insbesondere bei Design-Heizkörpern von Nachteil ist.

Ein Heizkörper mit einer derartigen Befestigungsvorrichtung ist aus der EP 1 039 240 A2 bekannt. Dabei umfasst die Befestigungsvorrichtung am Heizkörper befestigbare Träger und an einer Wand befestigbare Trägerhalter, die zur Erreichung verschiedener Wandabstände geradlinig zueinander verschiebbar sind. Die Träger werden bei der Montage des Heizkörpers zwischen jeweils zwei Rohren des Heizkörpers aufgenommen, wobei ein Querrohr des Heizkörpers in eine Mulde der Träger eingehängt wird und das benachbarte Querrohr gegen einen der Mulde gegenüberliegenden Aufnahmesitz gebracht wird. Dabei greifen die Träger derart in die Zwischenräume zwischen den Heizrohren ein, dass die am Heizkörper befindlichen Bestandteile der Befestigungsvorrichtung von der Vorderseite des Heizkörpers aus sichtbar sind, was vor allem bei Design-Heizkörpern störend wirkt. Damit diese Befestigungsvorrichtung auch bei gebogenen Heizkörpern eingesetzt werden kann, ist in die Träger als separater Bestandteil jeweils ein Scharnier integriert, das eine Schwenkbarkeit in einer Ebene gewährleistet. Das bedeutet einen erheblichen Aufwand bei der Fertigung der Befestigungseinrichtung sowie entsprechend höhere Herstellungskosten.

Auch ist es bekannt, an der Rückseite des Heizkörpers Halteelemente, beispielsweise Haken, Bügel oder Laschen anzubringen, die mit entsprechend ausgebildeten und an der Wand befestigten Befestigungselementen zusammenwirken. Diese Halteelemente sind von der Vorderseite des Heizkörpers kaum oder gar nicht zu sehen. Sie sind fest und unbeweglich am Heizkörper befestigt, üblicherweise angeschweißt. Daher müssen sie von vorneherein an die Oberflächenform der Befestigungsfläche angepasst werden, an der der Heizkörper angebracht werden soll. Hieraus resultiert eine Vielzahl unterschiedlicher Varianten, was zu erheblichen Kostensteigerungen führt.

Die Halteelemente müssen aber nicht nur an die jeweilige Befestigungsfläche angepasst werden, sondern insbesondere auch an die Form des Heizkörpers selbst. So sind beispielsweise bei Rohrheizkörpern mit gebogenen Heizrohren je nach Radius und Winkel der Biegung verschiedene Ausrichtungen der Halteelemente erforderlich, um die Heizkörper an ebenen Befestigungsflächen anbringen zu können. Das bedingt einen zusätzlichen Aufwand und zusätzliche Kosten bei der Fertigung der Heizkörper, da die Halteelemente stets an die Geometrie der Biegung angepasst werden müssen. Vor allem ist es von großem Nachteil, dass es nicht möglich ist, einen standardisierten Grund-Heizkörper mit geraden Heizrohren und einheitlichen Halteelementen herzustellen, bei dem die Heizrohre anschließend beliebig gebogen und die Halteelemente dennoch an ebenen Befestigungsfläche benutzt werden können.

Aus der nachveröffentlichten WO 2004/090429 A1 ist ein Heizkörper nach dem Oberbegriff von Anspruch 1 bekannt, der über zwei schwenkbare Halteelemente, die hier gleichzeitig als Anschlussvorrichtung für den Heizwasserstrom dienen, montiert wird. Die Haltelemente haben dabei jeweils einen Stutzen, der am Heizkörper befestigt wird.

Aus der EP 0 962 712 A2 ist ferner ein Heizkörper bekannt, bei dem die Befestigungsvorrichtung mindestens ein Winkelausgleichsstück zur Montage und zur Halterung umfasst. Dieses Winkelausgleichsstück wird vor seiner endgültigen Verbindung mit dem Heizkörper zunächst schwenkbar daran angebracht, so dass es in die gewünschte Richtung verschwenkt und geeignet ausgerichtet werden kann. Erst danach wird das Winkelausgleichsstück endgültig fest mit dem Heizkörper verbunden und die Verschenkbarkeit hierdurch aufgehoben. Diese feste Verbindung erfolgt noch während der Herstellung des Heizkörpers und ist vorzugsweise stoffschlüssig, beispielsweise durch Löten ausgeführt.

Die Montage eines derartigen Heizkörpers ist daher mit dem Nachteil verbunden, dass sowohl die Vormontage beim Hersteller als auch die Endmontage beim Endanwender relativ aufwendig ist. Beim Hersteller müssen die Winkelausgleichsstücke zuerst nur schwenkbar befestigt und anschließend in einem zweiten Schritt noch fest mit dem Heizkörper verbunden werden. Dabei muss außerdem die endgültige Ausrichtung der Winkelausgleichsstücke bereits beim Hersteller des Heizkörpers feststehen und fixiert werden. Sollte sich beim Endanwender des Heizkörpers herausstellen, dass aufgrund der örtlichen Gegebenheiten der Befestigungsfläche eine andere Ausrichtung der Winkelausgleichsstücke erforderlich ist, so muss hierfür das zur Verbindung verwendete Lot bis in den Bereich der Schmelztemperatur erwärmt und nach erneuter Ausrichtung der Winkelausgleichsstücke wieder abgekühlt werden, was mit einem erheblichen Aufwand verbunden ist. Insgesamt gestaltet sich daher die Montage des Heizkörpers sehr aufwendig und sie ist mit entsprechend hohen Fertigungs- und Montagekosten verbunden.

Aufgabe der vorliegenden Erfindung ist es daher, einen konstruktiv einfachen und preiswert herzustellenden Heizkörper der eingangs genannten Art zu schaffen, der eine einfache Montage ermöglicht und der an verschieden ausgeformten Befestigungsflächen leicht und schnell anzubringen ist und der außerdem eine besonders einfache und rationelle Fertigung verschiedener Varianten mit unterschiedlich stark gebogenen Heizkörpern ermöglicht, wobei die Befestigungsvorrichtung von der Vorderseite des Heizkörpers aus nicht sichtbar ist.

Diese Aufgabe wird erfindungsgemäß durch einen Heizkörper nach Anspruch 1 gelöst. Vorteilhafte Ausgestaltungen und Weiterbildungen der Erfindung ergeben sich aus den abhängigen Ansprüchen.

Wesentlich bei der erfindungsgemäßen Lösung ist es, dass der Heizkörper für jedes Halteelement jeweils einen Stutzen aufweist, an dem oder in dem das Halteelement schwenkbar gelagert und einrastend entweder lösbar oder unlösbar gehalten ist. Hierdurch wird eine besonders einfache und kostengünstige Fertigung des Heizkörpers ermöglicht. Dabei können die Halteelemente entweder lösbar oder unlösbar am Heizkörper befestigt sein. Um eine besonders sichere Befestigung des Heizkörpers zu erhalten wird vorgeschlagen, die Rastverbindung unlösbar auszuführen oder zusätzliche Sicherungselemente vorzusehen.

Die erfindungsgemäße Lösung bedeutet außerdem eine deutliche Vereinfachung der Montage des Heizkörpers und damit verbundene Kosteneinsparungen. Dabei wird eine besonders große Flexibilität bei der Endmontage des Heizkörpers erreicht, die bis zu seiner Befestigung an der Befestigungsfläche erhalten bleibt. Erst bei der Endmontage des Heizkörpers werden die schwenkbar gelagerten Halteelemente in die jeweils hierfür erforderliche Befestigungsposition verschwenkt. Es erfolgt hierbei keine vorherige feste Verbindung der Haltelemente am Heizkörper, durch die die Verschwenkbarkeit aufgehoben wird, so dass auch eine gegebenenfalls notwendige Nachjustierung des Ausrichtungswinkels der Halteelemente besonders einfach, schnell und kostengünstig vorgenommen werden kann.

Ein wesentlicher Vorteil liegt dabei auch darin, dass eine hohe Flexibilität einerseits bezüglich der Montierbarkeit der Heizkörper an unterschiedliche Geometrien der Befestigungsfläche und andererseits bezüglich einer gegebenenfalls gewünschten Biegung des Heizkörpers bzw. der Heizrohre des Heizkörpers erreicht wird.

Deshalb sind die Herstellungskosten der Heizkörper auch bei einer Vielzahl unterschiedlicher Biegungen des Heizkörpers oder der geeigneten Befestigungsflächen besonders gering.

Ein weiterer wesentlicher Vorteil liegt darin, dass durch die Anordnung von jeweils einem Stutzen für jedes Halteelement eine von der Vorderseite des Heizkörpers aus nicht sichtbare Art der Befestigung geschaffen wird. Außerdem ermöglicht der Stutzen eine besonders einfache Lagerung des Halteelements zur unmittelbaren Gewährleistung der Schwenkbewegung, was den Aufwand und die Kosten bei der Herstellung des Heizkörpers bzw. seiner Befestigungsvorrichtung reduziert.

Eine besonders hohe Flexibilität kann dadurch erreicht werden, dass die Halteelemente jeweils in zwei senkrecht zueinander angeordneten Ebenen schwenkbar sind, wobei die Schwenkbewegungen einander überlagerbar sind. Diese beiden Ebenen liegen vorteilhafterweise senkrecht zur Hauptebene des Heizkörpers. Die erfindungsgemäßen Vorteile können jedoch auch schon bei einer Schwenkbarkeit der Halteelemente in nur einer einzigen Ebene erreicht werden, die vorzugsweise senkrecht zur Befestigungsfläche und parallel zur Bodenfläche liegt. Bei gebogenen Heizkörpern ist es vorzugsweise zugleich die Ebene, in der die Biegung des Heizkörpers bzw. der Heizrohre verläuft.

Dabei ist es weiterhin von Vorteil, wenn die Halteelemente jeweils einen Rastbereich umfassen, an dem mindestens ein nach außen vorstehendes Rastelement angeordnet ist, durch das mindestens ein am Heizkörper vorgesehenes Federelement hintergreifbar ist. Das Federelement kann vorteilhafterweise durch einen Federring gebildet sein. Auch können mehrere Federelemente, beispielsweise federnd gelagerte Kugeln vorgesehen sein.

Als bevorzugte Weiterbildung wird hierzu vorgeschlagen, dass jeder Rastbereich durch einen Vorsprung und jedes Rastelement durch einen Kragen gebildet ist.

Als eine alternative Ausführungsform der Erfindung wird vorgeschlagen, dass die Halteelemente jeweils mindestens ein Federelement aufweisen, das durch jeweils mindestens ein am Heizkörper vorstehendes Rastelement hintergreifbar ist.

Als besonders vorteilhafte Ausgestaltung wird weiterhin vorgeschlagen, dass die innen hohlen Stutzen in ihrer freien Stirnseite jeweils eine Öffnung aufweisen, durch die hindurch mit oder ohne radialem Spiel das Rastelement bzw. der Kragen und mit radialem Spiel der Rastbereich bzw. der Vorsprung eines Halteelements in den Stutzen einführbar ist, wobei in oder hinter der Öffnung mindestens ein elastisch nach außen drückbares Federelement, vorzugsweise ein geschlitzter Federring, vorgesehen ist, durch welches das Rastelement bzw. der Kragen eines Halteelements rastend im Innern des Stutzens festhaltbar ist.

Für eine besonders stabile Ausführung ist es ferner vorteilhaft, wenn die Stutzen an dem Heizkörper, insbesondere an den Verteilerrohren des Heizkörpers, befestigt, vorzugsweise angeschweißt sind.

Bei Heizkörpern mit zwei Verteilerrohren, zwischen denen mehrere Heizrohre angeordnet sind, ist es ferner besonders vorteilhaft, wenn die Stutzen an den Verteilerrohren in einem Winkel vorzugsweise von 90° zu den Enden der an den Verteilerrohren mündenden Heizrohre angeordnet sind.

Ferner ist es bei derartigen Heizkörpern mit gebogenen Heizrohren besonders vorteilhaft, wenn die Heizrohre mindestens in einem mittleren Bereich, vorzugsweise jedoch vollständig, in einer senkrecht zur Längsachse der Verteilerrohre verlaufenden Ebene gebogen sind, in der die Halteelemente schwenkbar in den Stutzen gelagert sind.

Gemäß einer weiteren besonders bevorzugten Ausführungsform der Erfindung ist vorgesehen, dass jedes Halteelement lösbar an jeweils einem Aufnahmeteil befestigt ist, welches fest an der Befestigungsfläche, insbesondere an einer Wand anbringbar ist. Hierbei wird vorgeschlagen, zuerst die Aufnahmeteile an der Wand zu befestigen und danach die Halteelemente an den Aufnahmeteilen anzubringen.

Besonders vorteilhaft ist es dabei, wenn die Aufnahmeteile zylinderförmig mit einer Ausnehmung ausgebildet sind, in die die Halteelemente mit einem kolbenförmigen Bereich einführbar sind, wobei Mittel zum Arretieren der Halteelemente, insbesondere Arretierschrauben, im Bereich der Ausnehmung vorgesehen sind.

Weitere Vorteile der Erfindung ergeben sich aus der nachfolgenden Beschreibung und den in den Zeichnungen dargestellten Ausführungsbeispielen. Es zeigen:
- Figur 1:: Ansicht eines Teils eines erfindungsgemäßen Heizkörpers mit einem Halteelement,
- Figur 2:: Darstellung des Heizkörpers aus Figur 1 mit getrenntem Halte- element und mit Aufnahmeteil zur Aufnahme des Halteelements,
- Figur 3:: vergrößerte Darstellung eines Teilbereichs aus Figur 2,
- Figur 4:: Schematische Darstellung eines Rohrheizkörpers mit erfindungs- gemäßen Halteelementen und geraden Heizrohren,
- Figur 5:: Querschnitt durch ein Halteelement aus Figur 4,
- Figur 6:: Schematische Darstellung eines Rohrheizkörpers mit erfindungs- gemäßen Halteelementen und gebogenen Heizrohren, und
- Figur 7:: Querschnitt durch ein Halteelement aus Figur 5.

Der in den Figuren dargestellte Heizkörper 1 ist ein an sich bekannter Rohrheizkörper mit zwei Verteilerrohren 2, zwischen denen mehrere Heizrohre 3 angeordnet sind, durch die hindurch das Heizfluid in der gewünschten Art zwischen den Verteilerrohren 2 strömen kann. In den Figuren 1 und 2 ist dabei nur ein Verteilerrohr 2 und ein Abschnitt der Heizrohre 3 dargestellt.

Zur Befestigung des Heizkörpers 1 an einer Wand ist eine Befestigungsvorrichtung 4 vorgesehen, die insgesamt vier Halteelemente 5 umfasst. Die Halteelemente 5 umfassen jeweils einen kolbenförmigen bzw. vollzylinderförmigen Grundkörper 6, der an seinem dem Heizkörper 1 zugewandten Ende einen koaxial vorstehenden Vorsprung 7 aufweist, welcher den Rastbereich bildet. Am freien Ende der Vorsprünge 7 ist jeweils ein über den gesamten Umfang radial nach außen überstehender und das Rastelement bildender Kragen 8 ausgebildet, dessen Stirnfläche kugelabschnittsförmig abgerundet ist. An der von dem Vorsprung 7 abgewandten Seite weist der Grundkörper 6 einen konusförmigen Endbereich mit einer umlaufenden Phase 9 auf, um das Einsetzen in ein hohlzylinderförmiges Aufnahmeteil 10 zu erleichtern.

Der Heizkörper 1 weist an seiner Rückseite vier Stutzen 11 auf, die an den Verteilerrohren 2 angeschweißt sind. Die Stutzen 11 haben im Inneren jeweils einen Hohlraum 12, in den der Kragen 8 am Vorsprung 7 eines Halteelements 5 durch eine stirnseitige Öffnung 13 hindurch einführbar ist.

Hinter der Öffnung 13 befindet sich innenseitig ein geschlitzter Federring 14 als elastisch nach außen drückbares Federelement, dessen Innendurchmesser im Ruhezustand kleiner als der Außendurchmesser des Kragens 8 ist. Beim Eindrücken eines Halteelementes 5 in einen Stutzen 11 wird der Federring 14 durch die balligen Stirnfläche des Kragens 8 nach außen gedrückt. Sobald sich der Kragen 8 vollständig im Hohlraum 12 befindet, federt der Federring 14 wieder nach innen in die Ringnut im Bereich des Vorsprungs 7 zwischen Kragen 8 und Grundkörper 6 zurück. Auf diese Weise wird ein rastender Halt und somit eine einfache Montierbarkeit der Halteelemente 5 an den Stutzen 11 erreicht. Diese Rastverbindung ist unlösbar ausgeführt. Alternativ kann sie auch mit speziellem Werkzeug wieder lösbar sein, um Reparatur- oder Wartungsarbeiten ausführen zu können.

Aufgrund des zwischen dem Vorsprung 7 und der Innenwandung der Öffnung 13 vorgesehenen geringen Spiels ist jedes Halteelement 5 dabei schwenkbar in einem Stutzen 11 gelagert. Die Schwenkbarkeit ist jeweils in zwei senkrecht zueinander angeordneten Ebenen 15 und 16 gegeben, die wiederum beide senkrecht zur Hauptebene des Heizkörpers 1 verlaufen. Die Schwenkbewegungen sind einander frei überlagerbar, so dass eine besonders variable Anschlussmöglichkeit des Heizkörpers 1 bei beliebigen Zwischenpositionen der Halteelemente 5 gegeben ist.

Die Stutzen 11 sind hier an den Verteilerrohren 2 in einem Winkel von 90° zu den Enden der an den Verteilerrohren 2 mündenden Heizrohre 3 angeordnet. Daher kann eine Biegung der Heizrohre 3 in einer senkrecht zur Längsachse der Verteilerrohre 2 verlaufenden Ebene durch die Schwenkbarkeit der Haltelemente 5 in der hierzu parallelen Ebene 16 ausgeglichen werden.

Die Heizrohre 3 können dabei um einen beliebigen Winkel bis maximal zum zweifachen Betrag des Winkels gebogen werden, um den das Halteelement 5 aus seiner nicht ausgelenkten Mittellage zur Seite verschwenkt werden kann. In dem in den Figuren 6 und 7 dargestellten Beispiel sind die Heizrohre 3 um einen Winkel von ca. 30° in de Zeichnungsebene gebogen. Die Halteelemente 5 sind dabei ebenfalls in der Zeichnungsebene um einen Winkel von ca. 15° aus ihrer Mittellage nach außen verschwenkt, so dass sich die freien Stirnflächen 17 der Halteelemente 5 in einer gemeinsamen Ebene befinden. Hierdurch kann eine besonders rationelle und kostengünstige Fertigung verschiedener Heizkörpervarianten mit jeweils unterschiedlich stark gebogenen Heizrohren 3 erreicht werden.

In dem in Figur 2 dargestellten Ausführungsbeispiel ist jedes Halteelement 5 in jeweils ein hohlzylinderförmiges Aufnahmeteil 10 einführbar und kann darin mittels einer Arretierschraube 18 befestigt werden. Die Aufnahmeteile 10 werden zuvor ihrerseits an der Wand montiert, an der der Heizkörper 1 angebracht werden soll. Hierzu weisen sie in ihrer an der Wand anliegenden Bodenfläche geeignete Öffnungen, beispielsweise ein Langloch 19 zur Aufnahme von Befestigungsschrauben auf.

### Bezugszeichenliste

- 1: Heizkörper
- 2: Verteilerrohr
- 3: Heizrohr
- 4: Befestigungsvorrichtung
- 5: Halteelement
- 6: Grundkörper
- 7: Rastbereich bzw. Vorsprung
- 8: Rastelement bzw. Kragen
- 9: Phase
- 10: Aufnahmeteil
- 11: Stutzen
- 12: Hohlraum
- 13: Öffnung
- 14: Federring
- 15: Schwenkebene
- 16: Schwenkebene
- 17: Stirnfläche
- 18: Arretierschraube
- 19: Langloch

## Patentansprüche

1. Heizkörper (1), insbesondere Design-Heizkörper, mit einer Vorrichtung (4) zur Befestigung des Heizkörpers an einer Befestigungsfläche, vorzugsweise an einer Wand,
wobei die Befestigungsvorrichtung (4) mehrere, vorzugsweise vier, an der Befestigungsfläche befestigbare Halteelemente (5) aufweist, die jeweils in mindestens einer Ebene (15, 16) schwenkbar am Heizkörper (1) gelagert sind,
**dadurch gekennzeichnet,**
**dass** der Heizkörper (1) für jedes Halteelement (5) jeweils einen Stutzen (11) aufweist, an dem oder in dem das Halteelement (5) schwenkbar gelagert und einrastend entweder lösbar oder unlösbar gehalten ist.

2. Heizkörper nach Anspruch 1, **dadurch gekennzeichnet, dass** jedes schwenkbar gelagerte Halteelement (5) bei der Befestigung des Heizkörpers (1) an die Befestigungsfläche in die hierfür erforderliche Befestigungsposition verschwenkbar ist.

3. Heizkörper nach Anspruch 1 oder 2, **dadurch gekennzeichnet, dass** die Halteelemente (5) jeweils einen Rastbereich umfassen, an dem mindestens ein nach außen vorstehendes Rastelement angeordnet ist, durch das mindestens ein am Heizkörper (1) vorgesehenes Federelement (14) hintergreifbar ist.

4. Heizkörper nach Anspruch 3, **dadurch gekennzeichnet dass** jeder Rastbereich durch einen Vorsprung (7), und jedes Rastelement durch einen Kragen (8) gebildet ist.

5. Heizkörper nach Anspruch 1 oder 2, **dadurch gekennzeichnet, dass** die Halteelemente (5) jeweils mindestens ein Federelement aufweisen, das durch jeweils mindestens ein am Heizkörper (1) vorstehendes Rastelement hintergreifbar ist.

6. Heizkörper nach einem der vorherigen Ansprüche, **dadurch gekennzeichnet, dass** die Halteelemente (5) jeweils in zwei senkrecht zueinander angeordneten Ebenen (15, 16) schwenkbar sind, wobei die Schwenkbewegungen einander überlagerbar sind.

7. Heizkörper nach Anspruch 3, insbesondere in Kombination mit Anspruch 6, **dadurch gekennzeichnet, dass** die Stutzen (11) in ihrer freien Stirnseite jeweils eine Öffnung (13) aufweisen, durch die hindurch mit oder ohne radialem Spiel das Rastelement (8) und mit radialem Spiel der Restbereich jeweils eines der Halteelemente (5) in einen Hohlraum (12) des Stutzens (11) einführbar ist, wobei in oder hinter der Öffnung (13) das mindestens eine Federelement (14), vorzugsweise ein geschlitzter Federring, elastisch nach außen drückbar vorgesehen ist, durch welches das Rastelement dieses Halteelements (5) rastend im Innern des Stutzens (11) festhaltbar ist.

8. Heizkörper nach Anspruch 4, insbesondere in Kombination mit Anspruch 6, **dadurch gekennzeichnet, dass** die Stutzen (11) in ihrer freien Stirnseite jeweils eine Öffnung (13) aufweisen, durch die hindurch mit oder ohne radialem Spiel der Kragen (8) und mit radialem Spiel der Vorsprung (7) jeweils eines der Halteelemente (5) in einen Hohlraum (12) des Stutzens (11) einführbar ist, wobei in oder hinter der Öffnung (13) das mindestens eine Federelement (14), vorzugsweise ein geschlitzter Federring, elastisch nach außen drückbar vorgesehen ist, durch das der Kragen (8) dieses Halteelements (5) rastend im Innern des Stutzens (11) festhaltbar ist.

9. Heizkörper nach Anspruch 7 oder 8, **dadurch gekennzeichnet, dass** die Stutzen (11) an dem Heizkörper (1), insbesondere an den Verteilerrohren (2) des Heizkörpers (1), befestigt, vorzugsweise angeschweißt sind.

10. Heizkörper nach einem der Ansprüche 7 bis 9, mit zwei Verteilerrohren (2), zwischen denen mehrere Heizrohre (3) angeordnet sind, **dadurch gekennzeichnet, dass** die Stutzen (11) an den Verteilerrohren (2) in einem Winkel vorzugsweise von 90° zu den Enden der an den Verteilerrohren (2) mündenden Heizrohre (3) angeordnet sind.

11. Heizkörper nach einem der Ansprüche 7 bis 10, **dadurch gekennzeichnet, dass** die Heizrohre (3) mindestens in einem mittleren Bereich in einer senkrecht zur Längsachse der Verteilerrohre (2) verlaufenden Ebene gebogen sind, in der die Halteelemente (5) schwenkbar in den Stutzen (11) gelagert sind.

12. Heizkörper nach einem der vorherigen Ansprüche, **dadurch gekennzeichnet, dass** jedes Halteelement (5) lösbar an jeweils einem Aufnahmeteil (10) befestigt ist, welches an der Befestigungsfläche bzw. an der Wand anbringbar ist.

13. Heizkörper nach Anspruch 12, **dadurch gekennzeichnet, dass** die Aufnahmeteile (10) zylinderförmig mit einer Ausnehmung ausgebildet sind, in die die Halteelemente (5) mit einem kolbenförmigen Bereich (6) einführbar sind, wobei Mittel (18) zum Arretieren der Halteelemente (5), insbesondere Arretierschrauben, im Bereich der Ausnehmung vorgesehen sind.

## Claims

1. A radiator (1), in particular a design radiator, with a device (4) for fixing the radiator to a fixing surface, preferably to a wall,
wherein the fixing device (4) comprises a plurality, preferably four, holding elements (5) fixable to the fixing surface, said holding elements being mounted on the radiator (1) in each case capable of swivelling in at least one plane (15, 16),
**characterised in that**
the radiator (1) comprises for each holding element (5) in each case a socket (11), on which or in which the holding element (5) is mounted in a swivelling manner and is held in a latching manner either detachably or non-detachably.

2. The radiator according to claim 1, **characterised in that**, when the radiator (1) is fixed to the fixing surface, each holding element (5) mounted in a swivelling manner can be swivelled into the fixing position required for this.

3. The radiator according to claim 1 or 2, **characterised in that** the holding element (5) in each case comprises a latching region, at which at least one outwardly projecting latching element is disposed, by means of which at least one spring element (14) provided on the radiator (1) can be engaged from behind.

4. The radiator according to claim 3, **characterised in that** each latching region is formed by a projection (7) and each latching element is formed by a collar (8).

5. The radiator according to claim 1 or 2, **characterised in that** the holding elements (5) each comprise at least one spring element, behind which at least one latching element projecting on the radiator (1) can engage in each case.

6. The radiator according to any one of the preceding claims, **characterised in that** the holding elements (5) can each be swivelled in two planes (15, 16) disposed at right-angles to one another, wherein the swivelling movements can be superimposed upon one another.

7. The radiator according to claim 3, in particular in combination with claim 6, **characterised in that** the sockets (11) in each case comprise in their free end face an opening (13), through which the latching element (8) can be introduced with or without radial play and with radial play of the latching region of in each case one of the holding elements (5) into a hollow space (12) of the socket (11), wherein the at least one spring element (14), preferably a split spring washer, is provided in or behind the opening (13) capable of being pressed elastically outwards, by means of which the latching element of this holding element (5) can be held fast in a latched manner inside the socket (11).

8. The radiator according to claim 4, in particular in combination with claim 6, **characterised in that** the sockets (11) each comprise in their free end face an opening (13), through which the collar (8) can be introduced with or without radial play and with radial play of the projection (7) in each case one of the holding elements (5) into the hollow space (12) of the socket (11), wherein the at least one spring element (14), preferably a split spring washer, is provided in or behind the opening (13) capable of being pressed elastically outwards, by means of which the collar (8) of this holding element (5) can be held fast in a latched manner inside the socket (11).

9. The radiator according to claim 7 or 8, **characterised in that** the sockets (11) are fixed, preferably welded, to the radiator (1), in particular to the distributing pipes (2) of the radiator (1).

10. The radiator according to any one of claims 7 to 9, with two distributing pipes (2), between which a plurality of heating tubes (3) is disposed, **characterised in that** the sockets (11) are disposed on the distributing pipes (2) at an angle preferably of 90° to the ends of the heating tubes (3) emerging at the distributing pipes (2).

11. The radiator according to any one of claims 7 to 10, **characterised in that** the heating tubes (3) are bent at least in a central region in a plane running normal to the longitudinal axis of the distributing pipes (2), in which plane the holding elements (5) are mounted capable of being swivelled into the socket (11).

12. The radiator according to any one of the preceding claims, **characterised in that** each holding element (5) is fixed detachably to, in each case, a receiving part (10), which can be fitted to the fixing surface or to the wall.

13. The radiator according to claim 12, **characterised in that** the receiving part (10) is constituted cylinder-shaped with a recess, into which the holding elements (5) can be introduced with a piston-like region (6), wherein means (18) for locking the holding elements (5), in particular locking screws, are provided in the region of the recess.

## Revendications

1. Radiateur (1), en particulier un radiateur design, avec un dispositif pour la fixation du radiateur à une surface de fixation, de préférence à un mur, dans lequel le dispositif de fixation (4) comporte plusieurs éléments de maintien (5), de préférence au nombre de quatre, aptes à être fixés à la surface de fixation, installés de façon pivotante sur le radiateur (1) dans au moins un plan (15, 16),
**caractérisé en ce que**
le radiateur (1) comporte un raccord (11) pour chacun des éléments de maintien (5), sur lequel ou dans lequel l'élément de maintien (5) est installé de façon pivotante et maintenu par enclenchement, de façon détachable ou non détachable.

2. Radiateur selon la revendication 1, **caractérisé en ce que** chacun des éléments de maintien (5) installés de façon pivotante peut être pivoté dans la position de fixation appropriée, lors de la fixation du radiateur (1) à la surface de fixation.

3. Radiateur selon la revendication 1 ou 2, **caractérisé en ce que** les éléments de maintien (5) comprennent chacun une région d'enclenchement, sur laquelle est installé au moins un élément d'enclenchement saillant vers l'extérieur, permettant d'engager par l'arrière au moins un élément de ressort (14) prévu sur le radiateur (1).

4. Radiateur selon la revendication 3, **caractérisé en ce que** chaque région d'enclenchement est constitué d'une saillie (7) et chaque élément de maintien est constitué d'un col (8).

5. Radiateur selon la revendication 1 ou 2, **caractérisé en ce que** les éléments de maintien (5) comportent chacun au moins un élément de ressort apte à être engagé par l'arrière respectivement par au moins un élément d'enclenchement faisant saillie sur le radiateur (1).

6. Radiateur selon l'une des revendications précédentes, **caractérisé en ce que** les éléments de maintien (5) peuvent être pivotés respectivement dans deux plans (15, 16) disposés perpendiculairement l'un par rapport à l'autre, les mouvements de pivotement pouvant être superposés.

7. Radiateur selon la revendication 3, en particulier en combinaison avec la revendication 6, **caractérisé en ce que** les raccords (11) comportent respectivement une ouverture (13) dans leur côté avant libre, à travers laquelle l'élément d'enclenchement (8) peut être introduit, avec ou sans jeu radial, et la région d'enclenchement de chacun des éléments de maintien (5) peut être introduite, avec jeu radial, dans un espace creux (12) du raccord (11), sachant que l'au moins un élément de ressort (14), de préférence une rondelle-ressort fendue, apte à être enfoncé de façon élastique et par lequel l'élément d'enclenchement de cet élément de maintien (5) peut être maintenu par enclenchement à l'intérieur du raccord (11), est prévu dans ou derrière l'ouverture (13).

8. Radiateur selon la revendication 4, en particulier en combinaison avec la revendication 6, **caractérisé en ce que** les raccords (11) comportent chacun une ouverture (13) dans leur côté avant libre, par laquelle le col (8) peut être introduit, avec ou sans jeu radial, et la saillie (7) de chacun des éléments de maintien (5) peut être introduite, avec jeu radial, dans un espace creux (12) du raccord (11), sachant que l'au moins un élément de ressort (14), de préférence une rondelle-ressort fendue, apte à être enfoncé de façon élastique et par lequel le col (8) de cet élément de maintien (5) peut être maintenu par enclenchement à l'intérieur du raccord (11), est prévu dans ou derrière l'ouverture (13).

9. Radiateur selon la revendication 7 ou 8, **caractérisé en ce que** les raccords (11) sont fixés, de préférence soudés, au radiateur (1), en particulier aux tubes de distribution (2) du radiateur (1).

10. Radiateur selon l'une des revendications 7 à 9, avec deux tubes de distribution (2), entre lesquels sont installés plusieurs tubes chauffants (3), **caractérisé en ce que** les raccords (11) sur les tubes de distribution (2) sont montés en un angle de préférence de 90° par rapport aux extrémités des tubes chauffants (3) débouchant sur les tubes de distribution (2).

11. Radiateur selon l'une des revendications 7 à 10, **caractérisé en ce que** les tubes chauffants (3) sont courbés, au moins dans une région centrale, dans un plan perpendiculaire à l'axe longitudinal des tubes de distribution (2), dans lequel les éléments de maintien (5) sont installés de façon pivotante dans les raccords (11).

12. Radiateur selon l'une des revendications précédentes, **caractérisé en ce que** chacun des éléments de maintien (5) est fixé de façon détachable respectivement à une pièce réceptrice (10) susceptible d'être montée sur la surface de fixation ou sur le mur.

13. Radiateur selon la revendication 12, **caractérisé en ce que** les pièces réceptrices (10) sont conçues en forme de cylindre avec un évidement, dans lequel peuvent être introduits les éléments de maintien (5) avec une région en forme de piston (6), des moyens (18) pour le blocage des éléments de maintien (5), en particulier des vis de blocage, étant prévus dans la région de l'évidement.
